# EUROPÄISCHE PATENTSCHRIFT

(11) **EP 1 056 942 B1**
(45) Veröffentlichungstag und Bekanntmachung des Hinweises auf die Patenterteilung: **28.08.2002**
(21) Anmeldenummer: 99934326.2
(22) Anmeldetag: 18.01.1999
(51) Int. Cl.: F02D 41/24

(54) **STEUERSYSTEM FÜR EINE BRENNKRAFTMASCHINE MIT EINEM SENSOR UND EINER SCHNITTSTELLE ZUR DIGITALISIERUNG DER MESSWERTE**
CONTROL SYSTEM FOR INTERNAL COMBUSTION ENGINE COMPRISING A SENSOR AND AN INTERFACE FOR DIGITISING MEASUREMENT VALUES
SYSTEME DE COMMANDE POUR MOTEUR A COMBUSTION INTERNE COMPORTANT UN CAPTEUR ET UNE INTERFACE POUR LA NUMERISATION DES VALEURS DE MESURE

(30) Priorität: 20.02.1998 DE 19807215
(43) Veröffentlichungstag der Anmeldung: 06.12.2000
(73) Patentinhaber: SIEMENS AKTIENGESELLSCHAFT, 80333 München (DE)
(72) Erfinder: BOLZ, Stephan, D-93102 Pfatter (DE)
(86) Internationale Anmeldenummer: DE9900100
(87) Internationale Veröffentlichungsnummer: WO99042717

(56) Entgegenhaltungen:
- EP-A- 0 277 006
- US-A- 4 337 745
- US-A- 4 428 348
- PATENT ABSTRACTS OF JAPAN vol. 007, no. 270 (P-240), 2. Dezember 1983 & JP 58 150864 A (TOYOTA JIDOSHA KOGYO KK), 7. September 1983

## Beschreibung

Die Erfindung betrifft ein Steuersystem für eine Brennkraftmaschine mit einem Motorsteuergerät und einem Sensor, der eine Schnittstelle zum Motorsteuergerät aufweist, sowie eine Sensoreinheit, die einen Sensor und eine Auswerteeinheit umfaßt, wie es im Anspruch 1, erster Teil definiert ist.

Zum Steuern von Verbrennungsmotoren in Kraftfahrzeugen werden häufig Meßwerte von Abgassonden benötigt. Aufgrund der hohen Abgastemperaturen befindet sich die Auswerteeinheit für die Meßwerte regelmäßig nicht unmittelbar an der Abgassonde, sondern im Motorsteuergerät.

Zunehmend ist eine sehr hohe Auflösung der Meßwerte nötig. Ein Beispiel hierfür ist der Betrieb eines Speicherkatalysators, der Stickoxid im Magerbetrieb des Motors bei Sauerstoffüberschuß (λ>1) anlagert. Steigt die Stickoxidkonzentration am Ausgang des Katalysators an, so müssen die im Speicherkatalysator angelagerten Stickoxide durch Einstellung des Kraftstoffgemisches auf λ≤1 wieder reduziert werden. Hierzu ist eine extrem genaue, hochauflösende und zuverlässige Abgasmessung nötig, die eine Konzentration von 10 ppm noch registrieren kann. Dies bedeutet, daß Meßströme in der Größenordnung von 50 nA ausgewertet werden müssen.

Die Patentschrift US 4,428,348 beschreibt ein digitales Steuersystem für eine Brennkraftmaschine mit Sensoren zur Überwachung der Betriebsbedingungen. Die Sensoren geben analoge Signale aus, die mit einem A/D-Konverter in digitale Signale umgesetzt werden. Ein Mikroprozessor empfängt die digitalen Signale, um den Betrieb der Brennkraftmaschine zu steuern. Die analogen Sensorsignale werden an eine Mikrocomputereinheit geleitet. Um gegenseitige Störungen der analogen Signale zu eliminieren, sind der Mikrocomputereinheit Filter vorgeschaltet.

Die Patentschrift US 4,337,745 betrifft ein Steuersystem für eine Brennkraftmaschine mit einem Steuergerät und einem Sauerstoffsensor zur Überwachung der Abgase. Um bestimmte Sensorcharakteristika zu beseitigen, wird das Sensorsignal im Steuergerät kompensiert.

Aus der Offenlegungsschrift DE 195 22 178 A1 ist eine Erfassungsvorrichtung für eine Sauerstoffkonzentration mit einer Abgassonde und einem Motorsteuergerät bekannt. Das Steuergerät umfaßt eine Heizungssteuerung für die Abgassonde, einen Stromerfassungskreis zum Detektieren eines von der Abgassonde erfaßten Stroms, einen Analog-/Digitalwandler zum Umsetzen des erfaßten Stroms in ein digitales Signal und einen Mikroprozessor zum Verarbeiten von Sensorsignalen und zur Steuerung einer Brennkraftmaschine. Aufgrund der im Motorraum eines Kraftfahrzeugs auftretenden elektromagnetischen Störungen und infolge von parasitären Leitwerten und Kapazitäten können lediglich Signale der Abgassonde ausgewertet werden, die einen gewissen Pegel überschreiten.

Aus dem deutschen Gebrauchsmuster G 89 10 740 ist ein Heißfilm-Luftmassensensor mit einer Halterung bekannt, bei dem ein Sensor-Chip zusammen mit einer Auswerteschaltung als eine Sensoreinheit in dem zu messenden Luftstrom angeordnet ist.

Es ist ein Ziel der Erfindung, ein Steuersystem für eine Brennkraftmaschine und eine Sensoreinheit bereitzustellen, die eine besonders exakte Steuerung oder Regelung einer Brennkraftmaschine in Bezug auf die Einhaltung von definierten Abgasgrenzwerten erlauben.

Dieses Ziel wird mit einem Steuersystem nach Anspruch 1 erreicht. Vorteilhafte Weiterbildungen sind in den Unteransprüchen angegeben.

Durch die Integration der Auswerteeinheit in die Schnittstelle des Sensors lassen sich als Voraussetzung für eine präzise Messung hohe Leckwiderstände erzielen. Der Signalpfad von dem Sensor bis hin zur Auswerteeinheit läßt sich problemlos und dauerhaft gegen das Eindringen von Feuchtigkeit schützen, so daß das Auftreten von parasitären Leitwerten und Kapazitäten minimierte werden kann.

Der Sensor und die Auswerteeinheit sind zu einer funktionalen Einheit zusammengefaßt.

Ein ohnehin notwendiger Steckverbinder für den Sensor kann um ein Gehäuse zur Unterbringung der Auswerteeinheit erweitert werden.

Die zur Verbindung von Sensor und Schnittstelle notwendigen Verbindungsleitungen können problemlos wasserdicht gestaltet, mit Zugentlastung und Knickschutz versehen werden.

Da der Sensor mit der in die Schnittstelle integrierten Auswerteeinheit eine "intelligente Schnittstelle" aufweist, bietet sich eine Kommunikation zwischen dem Motorsteuergerät und der Auswerteeinheit über einen Systembus an. An einen solchen Systembus können weitere Sensoren angeschlossen sein, die ebenfalls eine Auswerteeinheit vor Ort aufweisen. Der Systembus erlaubt eine Verminderung der Zahl der Verbindungsleitungen zum Motorsteuergerät. Dadurch ergibt sich ferner eine Reduzierung der Zahl der Steckerstifte an dem Motorsteuergerät, das sich infolgedessen kompakter aufbauen läßt.

Durch die Übertragung digitaler Signale zwischen der Schnittstelle des Sensors und dem Motorsteuergerät erhöht sich die Unempfindlichkeit des Systems gegenüber elektromagnetischen Störungen.

Umfaßt die Auswerteeinheit einen Mikroprozessor oder eine Recheneinheit, so kann in der Fertigung eine besonders einfache Kalibrierung des Sensors erfolgen. Außerdem ist ein Software-Update bei einem Fahrzeug möglich, das bereits an den Kunden ausgeliefert wurde.

Vorzugsweise befindet sich die in die Schnittstelle integrierte Auswerteeinheit möglichst nahe an dem Sensor, ist aber in einem Abstand zu dieser angeordnet, so daß feindliche Umgebungsbedingungen im Bereich des Sensor keine Funktionsstörung der Auswerteeinheit verursachen.

Durch die Integration des Sensors und der Elektronik (Auswerteeinheit) kann ein individueller Abgleich des Sensors und der Elektronik zur Erhöhung der Meßgenauigkeit erfolgen. Die Auswerteeinheit kann den Sensor regeln, beispielsweise eine Heizung des Sensors, und somit die Motorsteuerung entlasten. Ferner kann die Auswerteeinheit lokal die Funktionsfähigkeit des Sensors diagnostizieren. Bei einer Fehlfunktion kann die Einheit aus Sensor und Schnittstelle, einschließlich der integrierten Auswerteeinheit, einfach ausgetauscht werden, ohne daß ein Abgleich mit dem Motorsteuergerät notwendig wäre.

Weitere Vorteile, Merkmale und Anwendungsmöglichkeiten der Erfindung ergeben sich aus der Beschreibung des Ausführungsbeispiels in Verbindung mit der Zeichnung.

Die Figur zeigt ein Steuersystem mit einem Steuergerät und einer Sensoreinheit.

Ein Motorsteuergerät 1 ist mit einem Sensor, bei dem es sich um eine Abgassonde 2 und genauer um eine Stickoxid-Sonde handelt, über eine Schnittstelle 21 verbunden.

Die Schnittstelle 21 besteht aus einem Steckverbinder, einem elektrisch leitendem Gehäuse 23 für den Steckverbinder und einer in dieses Steckergehäuse integrierten Auswerteeinheit 211. Das Gehäuse 23 weist eine metallische Kühlfläche 231 auf, die als Kühlflansch ausgebildet sein kann. Die Kühlfläche 231 ist über einen thermischen Pfad 232 mit der Oberfläche eines Leistungsbauelement 212 verbunden. Die Auswerteeinheit 211 ist zusammen mit den Enden von signalführenden Verbindungsleitungen 22 mit Kunststoff, beispielsweise Silikon, vergossen, so daß eine optimale Abdichtung gegen Feuchtigkeit erzielt wird. Der thermische Pfad 232 stellt zusammen mit der Kühlfläche 231, trotz des Vergusses, eine ausreichende Wärmeableitung bereit.

Der Sensor und die Auswerteeinheit bilden eine funktionale Einheit, nämlich eine Sensoreinheit.

Eine wasserabweisende (hydrophobe) Membran im Gehäuse 23 erlaubt eine Luftzufuhr durch Verbindungsleitungen 11, die zum Motorsteuergerät 1 führen. Die Versorgung der Abgassonde 2 mit einer Sauerstoffreferenz erfolgt über eine Verbindungsleitung 22, die zur Beheizung der Abgassonde 2 dient, da diese, im Gegensatz zu einer Signalleitung unter den Verbindungsleitungen 22, nicht zusammen mit der Auswerteeinheit 211 vergossen ist.

Die Verbindungsleitungen 22 zwischen der Abgassonde und der Schnittstelle 21 sind etwa 0,15 m bis 0,5 m lang. Die Verbindungsleitungen 11 zwischen der Schnittstelle 21 und dem Motorsteuergerät 1 sind etwa 1,5 m bis 5 m lang. Eine günstige Länge für die Verbindungsleitungen 22 zur Sonde 2, bei der einerseits die Elektronik der Auswerteeinheit 211 weit genug von dem wärmeerzeugenden Abgastrakt angeordnet ist, ohne daß zu hohe parasitäre Effekte auf den signalführenden Verbindungsleitungen 22 auftreten würden, ist etwa 0,3 m. Typischerweise beträgt dann die Länge der Verbindungsleitungen 11 zwischen der Schnittstelle 21 und dem Motorsteuergerät 1 etwa 2 m.

Wegen der geringen Entfernung zwischen der Schnittstelle 21 und der Abgassonde 2 lassen sich die Verbindungsleitungen 22 problemlos dicht gegen Feuchtigkeit und sicher gegen Abknicken ausführen. Es treten daher nur extrem geringe parasitäre Leitwerte oder Leckwiderstände im Bereich von mehr als 10 MΩ auf. Wegen der kurzen Entfernung zwischen der Abgassonde 2 und der Schnittstelle 21, und genauer der Auswerteeinheit 211 sind die Verbindungsleitungen 22 wenig empfindlich gegen elektromagnetische Störungen. Die elektromagnetische Verträglichkeit kann zusätzlich verbessert werden, wenn die Verbindungsleitungen 22 abgeschirmt werden. Dies ist aufgrund der kurzen Entfernung, die nur wenig Flexibilität erfordert, problemlos und kostengünstig möglich.

Die erfindungsgemäße Auswerteeinheit 211 kann problemlos Meßströme von 50 nA detektieren, ohne daß Rauschen oder Störungen ein brauchbares Meßergebnis verhindern. Der Meßbereich der Stickoxidsonde reicht bis 10 ppm herab.

Zentraler Bestandteil der Meß- und Regelungselektronik der Auswerteeinheit 211 ist ein Mikroprozessor und genauer ein Mikrocontroller mit einem nichtflüchtigen Speicher und wenigen Hardware-Komponenten. Letztere umfassen einen Spannungsregler zum Betrieb des Mikrocontrollers, wenige aktive elektronische Bauteile und schließlich die Abgassonde 2. Ferner weist die Auswerteeinheit 211 einen Impedanzwandler zur Anpassung der hochohmigen Signale der Abgassonde 2 an die Impedanz eines in den Mikrocontroller integrierten Analog/Digital-Wandlers auf. Über einen Digital-/Analog-Wandler werden die an der Schnittstelle 21 an die Verbindungsleitungen 22 auszugebenden Signale nochmals gemessen, um Steuersignale für den Betrieb der Abgassonde und ein Referenzsignal zu erzeugen.

Ferner umfaßt die Auswerteeinheit 211 einen Generator zur Erzeugung eines Prüfsignals, das zur indirekten Ermittlung der Sondentemperatur durch Bestimmung der Sondenimpedanz dient. Außerdem umfaßt die Auswerteeinheit 211 ein Leistungsbauelement zum Steuern der Heizung der Abgassonde mittels Pulsbreitenmodulation (PWM). Der Mikrocontroller steuert über das Leistungsbauelement die Pulsbreite derart, daß die Sondentemperatur innerhalb des zulässigen Betriebsbereichs bleibt. Dieser beträgt bei einer Stickoxidsonde typischerweise 750 °C bis 850 °C.

Ein Gegensteckverbinder 12 verbindet die als Steckverbinder ausgebildete Schnittstelle 21 mit einer Energiequelle und über einen Systernbus 111 mit dem Motorsteuergerät 1. Der Systembus 111 ist als CAN-Bus ausgeführt.

An der Schnittstelle 21 werden digitale Signale oder pulsbreitenmodulierte (PWM) Signale, die als digitale Signale im Sinne der Erfindung betrachtet werden, ausgegeben. Diese digitalen Signale können im Gegensatz zu den Meßsignalen der Abgassonde 2 problemlos über längere Strecken in einem Motorraum eines Kraftfahrzeugs geführt werden.

Aufgrund des Einsatzes eines Mikroprozessors in der Auswerteeinheit 211 ergibt sich dauerhaft eine hohe Genauigkeit der Elektronik. Daneben können im Arbeitsspeicher des Mikroprozessors Fertigungsdaten der Abgassonde 2 zur Korrektur der Meß- und Regelgrößen gespeichert werden.

Aufgrund der digitalen Schnittstelle 21 zum Motorsteuergerät 1 kann die Zahl der Verbindungsleitungen 11 zum Motorsteuergerät deutlich reduziert werden. Es kann beispielsweise auf Verbindungsleitungen für die Sondenheizung verzichtet werden. Es reichen zwei Verbindungsleitungen 11 als Systembus aus. Zudem können mehrere Einheiten aus Sensoren mit Auswerteeinheiten an einem einzigen Systembus angeschlossen werden. Die Auswerteeinheiten müssen jeweils einen Buscontroller aufweisen. Diese Funktion kann von dem Mikroprozessor der Auswerteeinheit 211 übernommen werden.

## Patentansprüche

1. Steuersystem für eine Brennkraftmaschine, mit einem Sensor (2) und einer Verbindungsleitung (22) zur Übertragung von Messwerten des Sensors über eine Schnittstelle (21) zu einer Auswerteeinheit (211) zur Digitalisierung der Messwerte, und mit einer Verbindungsleitung (11) zur Übertragung der digitalisierten Messwerte von der Auswerteeinheit (211) zu einem Motorsteuergerät (1),
**dadurch gekennzeichnet,**
**dass** die Schnittstelle (21) ein Steckverbinder ist, in dessen Gehäuse (23) die Auswerteeinheit (211) integriert ist.

2. Steuersystem nach Anspruch 1, **dadurch gekennzeichnet, dass** der Steckverbinder ein elektrisch leitendes Gehäuse (23) zur Schirmung der Auswerteeinheit (211) aufweist.

3. Steuersystem nach Anspruch 1 oder 2, **dadurch gekennzeichnet, dass** der Steckverbinder (21) oder ein mit ihm korrespondierender Gegensteckverbinder (12) einen Kühlflansch (231) oder eine Kühlfläche mit einer thermischen Verbindung (232) zu wenigstens einem Leistungsbauelement (212) der Auswerteeinheit (211) aufweist.

4. Steuersystem nach einem der vorhergehenden Ansprüche, **dadurch gekennzeichnet, dass** der Sensor (2) eine Abgassonde ist.

5. Steuersystem nach einem der vorhergehenden Ansprüche, **dadurch gekennzeichnet, dass** die Schnittstelle (21) und die elektrische Verbindungsleitung (22) zum Sensor feuchtigkeitsdicht sind.

6. Steuersystem nach einem der vorhergehenden Ansprüche, **dadurch gekennzeichnet, dass** die Verbindungsleitung (22) zwischen dem Sensor (2) und der Schnittstelle (21) elektromagnetisch geschirmt ist.

7. Steuersystem nach einem der vorhergehenden Ansprüche, **dadurch gekennzeichnet, dass** die Verbindungsleitung (11) zum Motorsteuergerät (1) ein Systembus (111) ist.

8. Steuersystem nach Anspruch 7, **dadurch gekennzeichnet, dass** über den Systembus (111) eine Mehrzahl von Sensoren (2) mit dem Steuergerät (1) verbunden ist.

9. Steuersystem nach einem der vorhergehenden Ansprüche, **dadurch gekennzeichnet, dass** die Auswerteeinheit (211) einen Mikroprozessor aufweist.

10. Steuersystem nach Anspruch 9, **dadurch gekennzeichnet, dass** der Mikroprozessor mit Software individuell auf den Sensor (2) abstimmbar ist.

11. Steuersystem nach einem der vorhergehenden Ansprüche, **dadurch gekennzeichnet, dass** eine Heizung des Sensors durch die Auswerteeinheit (211) regelbar ist.

12. Steuersystem nach einem der vorhergehenden Ansprüche, **dadurch gekennzeichnet, dass** die Auswerteeinheit (211) durch die Motorsteuerung (1) mit Betriebsdaten einstellbar ist.

13. Steuersystem nach einem der vorhergehenden Ansprüche, **dadurch gekennzeichnet, dass** die Schnittstelle (21) näher zum Sensor (2) als zum Motorsteuergerät (1) angeordnet ist.

## Claims

1. Control system for an internal combustion engine, with a sensor (2) and a connecting line (22) to transfer values measured by the sensor via an interface (21) to an analysis unit (211) to digitise the measured values, and with a connecting line (11) to transfer the digitised measured values from the analysis unit (211) to an engine control device (1),
**characterised in that**
the interface (21) is a connector, into whose housing (23) the analysis unit (211) is integrated.

2. Control system according to Claim 1, **characterised in that** the connector has an electrically conductive housing (23) to screen the analysis unit (211).

3. Control system according to Claim 1 or 2, **characterised in that** the connector (21) or a corresponding reciprocal connector (12) has a cooling flange (231) or a cooling surface with a thermal connection (232) to at least one power module (212) of the analysis unit (211).

4. Control system according to one of the preceding claims, **characterised in that** the sensor (2) is an exhaust gas probe.

5. Control system according to one of the preceding claims, **characterised in that** the interface (21) and the electric connecting line (22) to the sensor are moisture-proof.

6. Control system according to one of the preceding claims, **characterised in that** the connecting line (22) between the sensor (2) and the interface (21) is electromagnetically screened.

7. Control system according to one of the preceding claims, **characterised in that** the connecting line (11) to the engine control device (1) is a system bus (111).

8. Control system according to Claim 7, **characterised in that** a plurality of sensors (2) are connected to the control device (1) via the system bus (111).

9. Control system according to one of the preceding claims, **characterised in that** the analysis unit (211) has a microprocessor.

10. Control system according to Claim 9, **characterised in that** the microprocessor can be configured individually for the sensor (2) using software.

11. Control system according to one of the preceding claims, **characterised in that** a sensor heating system can be regulated by the analysis unit (211).

12. Control system according to one of the preceding claims, **characterised in that** the analysis unit (211) can be adjusted by the engine control device (1) using operating data.

13. Control system according to one of the preceding claims, **characterised in that** the interface (21) is located nearer to the sensor (2) than to the engine control device (1).

## Revendications

1. Système de commande pour un moteur à combustion interne comprenant un capteur (2) et une ligne de connexion (22) destinée à transmettre des valeurs mesurées du capteur, par l'intermédiaire dune interface (21), à une unité d'analyse (211) pour la numérisation des valeurs mesurées, et une ligne de connexion (11) pour transmettre les valeurs mesurées numérisées de l'unité d'analyse (211) à un appareil de commande (1 ) du moteur,
**caractérisé en ce que** l'interface (21) est un connecteur à broches dans le boîtier (23) duquel l'unité d'analyse (211) est intégrée.

2. Système de commande selon la revendication 1, **caractérisé en ce que** le connecteur à broches comprend un boîtier (23) conducteur de l'électricité pour le blindage de l'unité d'analyse (211).

3. Système de commande selon la revendication 1 ou 2, **caractérisé en ce que** le connecteur à broches (21) ou un connecteur à broches complémentaire (12) qui lui correspond présente une ailette de refroidissement (231) ou une surface de refroidissement avec une liaison thermique (232) avec au moins un composant de puissance (212) de l'unité d'analyse (211).

4. Système de commande selon Tune des revendications précédentes, **caractérisé en ce que** le capteur (2) est une sonde de gaz d'échappement.

5. Système de commande selon Tune des revendications précédentes, **caractérisé en ce que** l'interface (21) et la ligne de connexion électrique (22) aboutissant au capteur sont étanches à l'humidité.

6. Système de commande selon Tune des revendications précédentes, **caractérisé en ce que** la ligne de connexion (22) entre le capteur (2) et l'interface (21) est blindée pour la protection électromagnétique.

7. Système de commande selon Tune des revendications précédentes, **caractérisé en ce que** la ligne de connexion (11) aboutissant à l'appareil de commande (1) du moteur est un bus de système (111).

8. Système de commande selon la revendication 7, **caractérisé en ce qu'**une pluralité de capteurs (2) est reliée à l'appareil de commande (1) par l'intermédiaire du bus de système (111).

9. Système de commande selon Tune des revendications précédentes, **caractérisé en ce que** l'unité d'analyse (211) présente un microprocesseur.

10. Système de commande salon la revendication 9, **caractérisé en ce que** le microprocesseur peut être adapté individuellement au capteur (2) par un logiciel.

11. Système de commands selon Tune des revendications précédentes, **caractérisé en ce qu'**un chauffage du capteur peut être réglé par l'unité d'analyse (211).

12. Système de commands selon Tune des revendications précédentes, **caractérisé en ce que** l'unité d'analyse (211) peut être réglée avec des données de fonctionnement par la commands (1) de moteur.

13. Système de commands selon Tune des revendications précédentes, **caractérisé en ce que** l'interface (21) est disposée plus près du capteur (2) que de l'appareil de commande (1) du moteur.
